# EUROPÄISCHE PATENTANMELDUNG

(11) **EP 2 754 634 A1**
(43) Veröffentlichungstag der Anmeldung: **16.07.2014**
(21) Anmeldenummer: 13000209.0
(22) Anmeldetag: 15.01.2013
(51) Int. Cl.: B66C 1/06, B66C 1/66

(54) **Vorrichtung zum Handhaben von Lasten**

(71) Anmelder: BLG Cargo Logistics GmbH & Co. KG, 28197 Bremen (DE)
(72) Erfinder: Raab, Reinhard, 27711 Osterholz-Scharmbeck (DE); Lampe, Wolf, 27283 Verden (DE)
(74) Vertreter: Heiland, Karsten

(57) **Zusammenfassung**

Eine Vorrichtung zum Handhaben von Lasten, mit einer Traverse (10) zum Tragen von einem oder mehreren Elementen (11) zur Aufnahme wenigstens einer Last, wobei die Elemente die Last vorzugsweise an einer Oberseite derselben erfassen, und mit einer Aufnahmevorrichtung zur Verbindung der Traverse mit einer Hebevorrichtung, wobei die Aufnahmevorrichtung zur Verbindung mit einer Containertraverse (24) vorgesehen ist. Ein Lagerbock (16) zum Aufsetzen der Vorrichtung kann auf einen Untergrund vorgesehen sein.

## Beschreibung

Die Erfindung betrifft eine Vorrichtung zum Handhaben von Lasten, mit einer Traverse zum Tragen von einem oder mehreren Elementen zur Aufnahme wenigstens einer Last, wobei die Elemente die Last vorzugsweise an einer Oberseite derselben erfassen, und mit einer Aufnahmevorrichtung zur Verbindung der Traverse mit einer Hebevorrichtung.

Zur Handhabung und zum Umschlag von Stahlprodukten mit Krananlagen, z. B. von Barren, Coils oder Stahlblechen, werden üblicherweise Traversen mit Magnetsystemen verwendet. Neben Elektromagneten kommen auch bi-stabile Magnete (Kombination von Permanentmagneten und umpolbaren Magneten) und Verdrängersysteme (die Anziehungskraft von Permanentmagneten wird mit integrierten Elektromagneten modifiziert) zur Anwendung. Die Traverse wird dabei am Kranseil fixiert und über ein Schleppkabel wird die Stromversorgung des Magnetsystems sichergestellt. Außerdem ist die Steuerung des Magnetsystems in die Krananlage integriert.

Ein Nachteil herkömmlicher Krananlagen mit mechanischen Anschlagmitteln, wie Haken oder dergleichen, beim Verladen von Stahlprodukten, ist die Notwendigkeit von Stauholz. Letzteres wird zwischen Stahllagen eingebracht, um Abstände herzustellen, die das Positionieren herkömmlicher Anschlagmittel erlauben. Stahlprodukte werden im großen Umfang auf dem Seeweg transportiert. Dabei werden größere Kontingente über längere Zeiträume zwischen demselben Lade- und Löschhafen befördert. Wenn sowohl Lade- als auch Löschhafen mit einem geeigneten Magnetsystem ausgestattet sind, kann auf die Verwendung von Stauholz weitgehend verzichtet werden. Eine Reduzierung der beim Seetransport verwendeten Mengen an Stauholz ist sowohl aus ökologischen als auch aus ökonomischen Aspekten interessant.

Geeignete Magnetsysteme an Vorrichtungen für den Umschlag von Stahlprodukten sind bisher wenig verbreitet. Wenn im Löschhafen kein Magnetsystem für den Umschlag der Stahlprodukte vorhanden ist, muss im Ladehafen gleichwohl Stauholz zwischen die Stahllagen eingebracht werden, um das Positionieren herkömmlicher Anschlagmittel im Löschhafen zu ermöglichen.

Für die Handhabung und zum Umschlag nichtmetallischer Lasten werden andere Elemente zur Lastaufnahme verwendet. Je besser die Elemente zur Lastaufnahme an die jeweilige Last angepasst sind, umso rationeller können Handhabung und Umschlag der Produkte durchgeführt werden. Um dies zu ermöglichen, müssten Lade- und Löschhäfen geeignete Vorrichtungen aufweisen. Eine Anpassung der Vorrichtungen in allen Häfen ist nicht möglich. Vorhanden sind aber üblicherweise Krananlagen, insbesondere für die Handhabung von Containern.

Aufgabe der Erfindung ist die Schaffung einer Vorrichtung, die an spezielle Lasten angepasst sein kann und die für die Handhabung von Lasten durch Hebevorrichtungen geeignet ist. Vorzugsweise sollen auch der Umschlag und die Handhabung von Stahlprodukten ohne Stauholz möglich sein, insbesondere unabhängig von der Ausstattung der einzelnen Häfen mit entsprechenden Magnetsystemen oder anderen speziellen Systemen zum Heben von Lasten. Vorteilhafterweise sollen auch nicht durch Magneten erfassbare Produkte handhabbar sein.

Zur Lösung der Aufgabe weist die erfindungsgemäße Vorrichtung die Merkmale des Anspruchs 1 auf. Demnach ist die Aufnahmevorrichtung zur Verbindung mit einer Container-Traverse vorgesehen. Alternativ oder zusätzlich kann die Vorrichtung mit einem Lagerbock zum Aufsetzen der Vorrichtung auf einen Untergrund versehen sein. Mit Hilfe des Lagerbocks ist die Vorrichtung nahezu beliebig abstellbar, auch an Bord eines Schiffes. Die Vorrichtung kann in einem Schiff in definierter Weise abgestellt und gegen Verschieben gesichert werden. Auf diese Weise ist es möglich, die Vorrichtung in einem Schiff mitzuführen und in jedem Hafen für die Handhabung der Lasten zur Verfügung zu stellen. Die Container-Traverse ist als Hebevorrichtung zum Anheben der erfindungsgemäßen Vorrichtung vorgesehen.

Nach einem weiteren Gedanken der Erfindung ist der Lagerbock von der Vorrichtung im Übrigen abtrennbar und/oder mit der Vorrichtung im Übrigen zeitweise verriegelbar, letzteres insbesondere zu Transportzwecken. Vorzugsweise ist der Lagerbock von der Traverse abtrennbar bzw. mit dieser zeitweise verriegelbar. Traverse bzw. Vorrichtung im Übrigen sind demnach ohne Lagerbock handhabbar. Lagerbock kann insbesondere jede Art von Gestell oder Vorrichtung sein, soweit die Lastaufnahmeelemente gegen Bodenkontakt geschützt sind.

Erfindungsgemäß kann die Vorrichtung in einer Draufsicht von oben bzw. im Horizontalschnitt die Abmessungen eines Seecontainers aufweisen. Dies gilt vorzugsweise auch für die Traverse und/oder den Lagerbock. Die Höhe der Vorrichtung kann von den Abmessungen eines Seecontainers abweichen, ist aber niedriger oder ebenso hoch. Als Seecontainer werden hier insbesondere ISO-Standardcontainer mit den Längen 20 Fuß oder 40 Fuß verstanden. Für diese Container sind in den meisten Häfen entsprechende containerspezifische Krananlagen (Containerbrücken) vorhanden, jeweils mit an Lastseilen hängenden Container-Traversen (auch Spreader genannt). Die Container-Traversen weisen typischerweise vier eckseitige, verriegelbare Verbindungsstücke zur Verbindung mit oberen Eckbeschlägen von Containern auf. Bei den verriegelbaren Beschlägen handelt es sich vorzugsweise um automatische Twistlocks.

Erfindungsgemäß können die Traverse oberseitig und/oder der Lagerbock unterseitig Eckbeschläge von Containern aufweisen. Dadurch kann die Vorrichtung wie ein Container gehandhabt werden, sowohl an Bord eines Schiffes als auch an Land.

Nach einem weiteren Gedanken der Erfindung ist die Aufnahmevorrichtung zur Verbindung mit Lastseilen oder Lastseilrollen von Krananlagen vorgesehen. Auch kann die Aufnahmevorrichtung insbesondere längsverschiebbare Bolzen zur Aufnahme von Lastseilrollen aufweisen. Dadurch ist eine einfache Verbindung der Aufnahmevorrichtung mit einer Krananlage möglich.

Vorzugsweise sind die Elemente zur Lastaufnahme zum Erfassen von Lasten mit glatten oder ebenen Oberseiten vorgesehen, z. B. Platten, Röhren, Quadern usw. Je nach Ausbildung der Elemente können auch andere Gegenstände erfasst werden, z. B. Coils. Gemäß einem weiteren Gedanken der Erfindung können die Elemente zur Lastaufnahme Teile eines Magnetsystems mit vorzugsweise elektromagnetischen Komponenten sein. Besonders bevorzugt sind Elemente, die jeweils eine Kombination aus Permanentmagnet und Elektromagnet darstellen. Dabei können die Elektromagneten als reine Kompensationsmagnete oder als bipolare Magnete ausgebildet sein.

Erfindungsgemäß kann die Vorrichtung einen Anschluss für elektrische Energie, insbesondere für ein Schleppkabel, aufweisen. Vorzugsweise ist an der Vorrichtung bzw. an der Traverse eine Einheit zur Aufnahme von Leistungselektronik vorgesehen. Insbesondere weist diese Einheit einen Anschluss für elektrische Energie bzw. für ein Kabel auf.

In Fortbildung der Erfindung kann vorgesehen sein, dass die Traverse eine elektrische Energiequelle zur Versorgung der Elemente zur Lastaufnahme trägt. Vorzugsweise beinhaltet die elektrische Energiequelle einen Generator und/oder eine Batterie. Auch kann die Traverse mehrere Energiequellen, insbesondere Batterien, tragen, von denen wenigstens eine als Wechselbatterie vorgesehen ist, falls eine andere Energiequelle ausgetauscht oder nachgeladen werden muss.

Erfindungsgemäß kann die Traverse eine Steuereinrichtung für die Elemente zur Aufnahme der Last tragen, wobei die Steuereinrichtung insbesondere einen Empfänger für einen Sender zur Fernsteuerung der Elemente zur Aufnahme der Last aufweist. Vorzugsweise handelt es sich um eine Funkfernsteuerung.

Weiterhin betrifft die Erfindung ein System zur Förderung spezieller Lasten von einem ersten Ort zu einem zweiten Ort und mittels einer Containertraverse. An einem der Orte wird eine für die Aufnahme der speziellen Lasten angepasste Traverse mit Elementen zur Lastaufnahme bereitgehalten. Außerdem ist die angepasste Traverse von der Containertraverse aufnehmbar und zum Fördern der Lasten bewegbar. Dabei ist die angepasste Traverse insbesondere mit einem Lagerbock versehen. Die angepasste Traverse ist somit die Schnittstelle für die Handhabung spezieller Lasten durch eine (universelle) Containertraverse.

In Fortbildung des erfindungsgemäßen Systems ist vorgesehen, dass die angepasste Traverse mit einem Empfänger für eine Fernbedienung versehen ist, und dass die Fernbedienung der angepassten Traverse vorzugsweise von einem die Containertraverse steuernden Personal bedienbar ist bzw. bedient wird. Die Fernbedienung gehört zur angepassten Traverse, kann aber an das Personal der Containertraverse übergeben werden, so dass die Bedienung der Containertraverse und der angepassten Traverse "in einer Hand" liegen. Alternativ kann die angepasste Traverse über die Fernbedienung auch von Personen außerhalb der Bedienung der Containertraverse bedient werden.

Vorteilhafterweise ist der Lagerbock von der angepassten Traverse abnehmbar und/oder mit der angepassten Traverse zumindest zeitweilig verriegelbar. Dadurch ist der Lagerbock zusammen mit der angepassten Traverse bewegbar.

In Fortbildung des erfindungsgemäßen Systems kann weiterhin vorgesehen sein, dass einer der beiden Orte ein Schiff ist, auf dem die angepasste Traverse mitgeführt wird, dass am anderen Ort die Containertraverse an einer Krananlage vorhanden ist, und dass die angepasste Traverse von der Containertraverse nach Bedarf aufgenommen, zur Förderung der speziellen Lasten verwendet und danach insbesondere wieder auf dem Schiff absetzbar ist bzw. abgesetzt wird.

Weitere Merkmale ergeben sich aus der Beschreibung im Übrigen und aus den Ansprüchen. Vorteilhafte Ausführungsbeispiele der Erfindung werden nachfolgend anhand von Zeichnungen näher erläutert. Es zeigen:
- Fig. 1a: eine Frontseitenansicht einer erfindungsgemäßen Vorrichtung,
- Fig. 1b: eine Stirnseitenansicht der Vorrichtung gemäß Fig. 1a,
- Fig. 2a: eine Frontseitenansicht entsprechend Fig. 1a, jedoch zusätzlich mit einer oben angreifenden Containertraverse,
- Fig. 2b: die Vorrichtung gemäß Fig. 2a in Stirnseitenansicht.

Unterhalb einer Traverse 10 sind zwei Reihen von je vier Lastaufnahmeelementen 11 vorgesehen. Jedes Lastaufnahmeelement 11 ist zum Erfassen der Oberseite einer nicht gezeigten Last ausgebildet. Beispielsweise sind die Lastaufnahmeelemente Magneteinheiten, jeweils bestehend aus einem Permanentmagneten und/oder einem Elektromagneten. Alternativ können pneumatisch wirksame Elemente vorgesehen sein, z. B. Saugheber mit einem gemeinsamen Vakuumaggregat. Schließlich können auch mechanische Hebeeinrichtungen als Lastaufnahmeelemente vorgesehen sein, etwa Greifeinrichtungen in an die Last angepasster Anzahl und Anordnung. Dabei sind die Lastaufnahmeelemente insbesondere elektrisch angetrieben bzw. elektrisch oder elektromagnetisch betätigbar oder steuerbar.

In einer nicht gezeigten Ausführungsform sind die Lastaufnahmeelemente 11 zum seitlichen und/oder unterseitigen Erfassen einer Last vorgesehen.

Unter der Traverse 10 ist mit Abstand zu dieser eine zweite Ebene gebildet durch ein Teilgerüst 12, an dem die Lastaufnahmeelemente 11 angeordnet sind. Traverse 10 und/oder Teilgerüst 12 können geschlossene Flächen ausbilden, können aber auch als offene Tragwerke ausgebildet sein.

An der Traverse 10 sind insbesondere unterseitig ein Gehäuse 13 mit Leistungselektronik, ein Aufbewahrungsbehälter 14 für eine Funkfernbedienung und ein Gehäuse 15 mit einer Funksteuerung bzw. einem Funkempfänger angeordnet. Das Gehäuse 13 für die Leistungselektronik ist vorzugsweise mit einem nicht gezeigten elektrischen Anschluss für ein Kabel zur Energieversorgung der Lastaufnahmeelemente 11 versehen. Entsprechende Verbindungsleitungen zwischen den Lastaufnahmeelementen 11 und dem Gehäuse 13 sowie vom Gehäuse 15 zum Gehäuse 13 sind nicht eingezeichnet.

In den Fig. ist unterhalb der Kombination aus Traverse 10 und Teilgerüst 12 ein Lagerbock 16 ersichtlich, auf den die genannte Kombination aufsetzbar und verriegelbar ist. Traverse 10 und Lagerbock 16 können so gemeinsam gehandhabt und abgestellt werden. Die Lastaufnahmeelemente 11 liegen dadurch nicht auf und sind gegen Beschädigungen geschützt.

Traverse 10 und Lagerbock 16 weisen im Horizontalschnitt die Abmessungen vorzugsweise eines Seecontainers auf, mit einer Länge von 20 oder 40 Fuß und einer dem Standard entsprechenden Breite. Außerdem weist die Traverse 10 obere und untere Eckbeschläge 17, 18 auf. Die unteren Eckbeschläge 18 dienen der Aufnahme korrespondierender Verriegelungsmittel 19 an eckseitigen, aufwärtsgerichteten Streben 20 des Lagerbocks 16. Letzterer weist ebenfalls untere Eckbeschläge 21 auf, nämlich in Fortsetzung der Streben 20. Mittels der unteren Eckbeschläge 21 kann der Lagerbock 16 wie ein Container an Bord eines Schiffes oder auf anderen Containern fixiert werden.

Der Lagerbock 16 weist als weitere wesentliche Bestandteile einen auf Höhe der unteren Eckbeschläge 21 umlaufenden Rahmen und Diagonalstreben 22 vom umlaufenden Rahmen zu den Streben 20 auf.

Die oberen Eckbeschläge 17 der Traverse 10 sind zur Aufnahme von Verriegelungsmitteln 23 einer Containertraverse 24 vorgesehen, siehe Fig. 2a und 2b. Derartige Containertraversen sind bekannt und stehen in zum Umschlag von Containern vorgesehenen Häfen zur Verfügung.

Im vorliegenden Fall weist die Containertraverse 24 oberseitig zwei Halterungen 25 für Lastrollenpaare 26 auf. Dabei besteht jede Halterung 25 aus zwei aufrechten Wangen, zwischen denen die Lastrollenpaare 26 auf einem Bolzen 27 gehalten sind. Um die Lastrollenpaare 26 ist das an einer nicht gezeigten Containerbrücke hängende Lastseil 28 geführt.

Die Vorrichtung, bestehend aus Traverse 10 (mit den genannten und in den Fig. dargestellten Bestandteilen) und Lagerbock 16, wird zusammen mit der Ladung an Bord eines Schiffes mitgeführt. Im Hafen oder noch an Bord des Schiffes wird die Traverse 10 durch eine geeignete Containertraverse 24 vom Lagerbock 16 abgehoben und für den Umschlag von Gütern verwendet, soweit diese Güter für die Handhabung durch die Lastaufnahmeelemente 11 geeignet sind. Die Energiezufuhr zur Traverse 10 erfolgt extern über Schleppkabel. Das Schleppkabel kann an eine Energiequelle an Land oder auf dem Schiff angeschlossen sein. Die Steuerung und Bedienung der Lastaufnahmeelemente 11 wird über eine Fernbedienung durchgeführt. Diese wird im Aufbewahrungsbehälter 14 mitgeführt und kurzzeitig insbesondere dem Personal übergeben, welches auch die Containertraverse 24 steuert.

### Bezugszeichenliste:

- 10: Traverse
- 11: Lastaufnahmeelemente
- 12: Teilgerüst
- 13: Gehäuse mit Leistungselektronik
- 14: Aufbewahrungsbehälter
- 15: Gehäuse mit Funksteuerung/-Empfänger
- 16: Lagerbock
- 17: obere Eckbeschläge
- 18: untere Eckbeschläge
- 19: Verriegelungsmittel
- 20: Streben
- 21: untere Eckbeschläge
- 22: Diagonalstreben
- 23: Verriegelungsmittel
- 24: Containertraverse
- 25: Halterungen
- 26: Lastrollenpaare
- 27: Bolzen
- 28: Lastseil

## Patentansprüche

1. Vorrichtung zum Handhaben von Lasten, mit einer Traverse (10) zum Tragen von einem oder mehreren Elementen (11) zur Aufnahme wenigstens einer Last, wobei die Elemente (11) die Last vorzugsweise an einer Oberseite derselben erfassen, und mit einer Aufnahmevorrichtung zur Verbindung der Traverse (10) mit einer Hebevorrichtung, **dadurch gekennzeichnet, dass** die Aufnahmevorrichtung zur Verbindung mit einer Containertraverse (24) vorgesehen ist und/oder dass ein Lagerbock (16) zum Aufsetzen der Vorrichtung auf einen Untergrund vorgesehen ist.

2. Vorrichtung nach Anspruch 1, **dadurch gekennzeichnet, dass** der Lagerbock (16) von der Vorrichtung im Übrigen abtrennbar ist und mit der Vorrichtung im Übrigen zeitweise verriegelbar ist, insbesondere zu Transportzwecken.

3. Vorrichtung nach Anspruch 1 oder 2, **dadurch gekennzeichnet, dass** die Vorrichtung in einer Draufsicht von oben bzw. im Horizontalschnitt die Abmessungen eines Seecontainers aufweist.

4. Vorrichtung nach Anspruch 1 oder einem der weiteren Ansprüche, dass die Traverse (10) oberseitig Eckbeschläge von Containern aufweist.

5. Vorrichtung nach Anspruch 1 oder einem der weiteren Ansprüche, **dadurch gekennzeichnet, dass** der Lagerbock (16) unterseitig Eckbeschläge von Containern aufweist.

6. Vorrichtung nach Anspruch 1 oder einem der weiteren Ansprüche, **dadurch gekennzeichnet, dass** die Aufnahmevorrichtung zur Verbindung mit Lastseilen oder Lastseilrollen (26) von Kahnanlagen vorgesehen ist.

7. Vorrichtung nach Anspruch 1 oder einem der weiteren Ansprüche, **dadurch gekennzeichnet, dass** die Elemente (11) zur Lastaufnahme Teile eines Magnetsystems mit vorzugsweise elektromagnetischen Komponenten sind.

8. Vorrichtung nach Anspruch 1 oder einem der weiteren Ansprüche, **gekennzeichnet durch** einen Anschluss für elektrische Energie, insbesondere für ein Schleppkabel.

9. Vorrichtung nach Anspruch 1 oder einem der weiteren Ansprüche, **dadurch gekennzeichnet, dass** die Traverse (10) eine elektrische Energiequelle zur Versorgung der Elemente (11) zur Lastaufnahme trägt.

10. Vorrichtung nach Anspruch 1 oder einem der weiteren Ansprüche, **dadurch gekennzeichnet, dass** die Traverse (10) eine Steuereinrichtung für die Elemente (11) zur Lastaufnahme trägt, wobei die Steuereinrichtung insbesondere einen Empfänger (15) für einen Sender zur Fernsteuerung der Elemente (11) aufweist.

11. System zur Förderung spezieller Lasten von einem ersten Ort zu einem zweiten Ort mittels einer Containertraverse (24), wobei am ersten oder zweiten Ort eine für die Aufnahme der speziellen Lasten angepasste Traverse (10) mit Elementen (11) zur Lastaufnahme bereitgehalten wird, wobei die angepasste Traverse (10) von der Containertraverse (24) aufnehmbar und zum Fördern der Lasten bewegbar ist, und wobei die angepasste Traverse (10) insbesondere mit einem Lagerbock (16) versehen ist.

12. System nach Anspruch 11, **dadurch gekennzeichnet, dass** die angepasste Traverse (10) mit einem Empfänger (15) für eine Fernbedienung versehen ist, und dass die Fernbedienung der angepassten Traverse (10) vorzugsweise von einem die Containertraverse (24) steuernden Personal bedienbar ist bzw. bedient wird.

13. System nach Anspruch 11 oder 12, **dadurch gekennzeichnet, dass** der Lagerbock (16) von der angepassten Traverse (10) abnehmbar und/oder mit der angepassten Traverse (10) zumindest zeitweilig verriegelbar ist.

14. System nach Anspruch 11 oder einem der weiteren Ansprüche, **dadurch gekennzeichnet, dass** einer der beiden Orte ein Schiff ist, auf dem die angepasste Traverse (10) mitgeführt wird, dass am anderen Ort die Containertraverse (24) an einer Krananlage vorhanden ist, und dass die angepasste Traverse (10) von der Containertraverse (24) nach Bedarf aufgenommen, zur Förderung der speziellen Lasten verwendet und danach insbesondere wieder auf dem Schiff absetzbar ist bzw. abgesetzt wird.
